# EUROPÄISCHE PATENTSCHRIFT

(11) **EP 2 152 525 B1**
(45) Veröffentlichungstag und Bekanntmachung des Hinweises auf die Patenterteilung: **28.11.2012**
(21) Anmeldenummer: 08758867.9
(22) Anmeldetag: 29.05.2008
(51) Int. Cl.: B42D 15/10

(54) **DATENTRÄGER MIT GEDRUCKTEM SICHERHEITSMERKMAL**
DATA CARRIER COMPRISING A PRINTED SECURITY FEATURE
SUPPORT DE DONNÉES À CARACTÉRISTIQUE DE SÉCURITÉ IMPRIMÉE

(30) Priorität: 29.05.2007 DE 102007025170
(43) Veröffentlichungstag der Anmeldung: 17.02.2010
(73) Patentinhaber: Giesecke & Devrient GmbH, 81677 München (DE)
(72) Erfinder: RIEDL, Josef, 85395 Attenkirchen (DE); ENDRES, Günter, 81547 München (DE)
(74) Vertreter: Branzka, Thomas
(86) Internationale Anmeldenummer: PCT/EP2008/004287
(87) Internationale Veröffentlichungsnummer: WO 2008/145369

(56) Entgegenhaltungen:
- EP-A- 0 778 159
- EP-A- 1 389 537
- WO-A-97/47478
- US-A1- 2003 205 895

## Beschreibung

Die Erfindung betrifft einen mehrschichtigen Datenträger, insbesondere eine Ausweiskarte oder ähnliches, auf dem ein drucktechnisch aufgebrachtes Sicherheitsmerkmal realisiert ist, das von einer Betrachtungsseite her mit bloßem Auge erkennbar ist.

Aus der EP 1317 352 B1 ist ein gattungsgemäßer Datenträger bekannt, der eine opake Schicht und mindestens eine, zu einer Betrachtungsseite hin darüber liegende transparente Schicht aufweist. Auf der transparenten Schicht ist ein aus zwei Teilen bestehendes Sicherheitsdruckbild ausgebildet, wobei ein Teil auf der Ober- und ein Teil auf der Unterseite so plaziert sind, daß sich die beiden Teilbilder bei Betrachtung in Draufsicht zu einem Gesamtbild ergänzen. Bei Betrachtung unter einem Winkel erscheinen die beiden Teilbilder dagegen als neutrale Linienstruktur. Der Kippeffekt entsteht durch die beabstandete Anordnung der beiden Teilbilder auf zwei Seiten der transparenten Schicht und wird um so deutlicher, je dicker die transparente Schicht ist. EP 077 8159 11 zeigt ein Datenträger mit einer reflektierenden Oberfläche.

Die bekannte Lösung liefert ein gut erkennbares Sicherheitsmerkmal, setzt aber voraus, daß auf dem Datenträger eine ausreichend starke transparente Trägerschicht für das zweiteilige Sicherheitsdruckbild realisiert werden kann. Desweiteren bedingt das Zusammenspiel der beiden Teilbilder des Sicherheitsdruckbildes, daß mit Vorgabe des einen Teils zwangsläufig auch Geometrie und Drucklage des zweiten Teiles bestimmt sind.

Aufgabe der Erfindung ist es ein drucktechnisch herstellbares Sicherheitsmerkmal für einen Datenträger anzugeben, das geringere Anforderungen an die benötigten Schichtdicken stellt und möglichst einfach herstellbar ist. Diese Aufgabe wird gelöst durch einen Datenträger mit den Merkmalen des Anspruchs 1. Erfindungsgemäß wird ein mit bloßem Auge erkennbares Sicherheitsmerkmal geschaffen, indem auf einem Datenträger in zwei Drucklagen ein Sicherheitsdruck ausgebildet wird, wobei die erste Drucklage ein großflächiger Designdruck ist, während die zweite Drucklage nur aus begrenzte Teilflächen bedeckenden Druckelementen besteht und mit einer reflektierenden Farbe erzeugt wird. In vorteilhafter Weise können die beiden Drucklagen des Sicherheitsdruckes unmittelbar übereinander aber auch unter Zwischenlage von Zwischenschichten aufgebracht werden. Besonders vorteilhaft ist, daß zwischen den in beiden Drucklagen enthaltenen Mustern keine direkte Wechselwirkung besteht, weshalb die beiden Drucklagen völlig unabhängig voneinander frei gestaltet werden können.

In einer bevorzugten Ausgestaltung ist die von der Betrachtungsseite her gesehene Drucklage des Sicherheitsdruckes ein Guillochendruck. Die von der Betrachtungsseite weiter entfernte erste Drucklage imitiert in einer bevorzugten Ausführung einen Sicherheitsfaden, wie er von Banknoten her bekannt ist, und besteht aus rechteckförmigen Abschnitten, die nach Art einer strichpunktierten Linie aufgebracht sind. Die Rechteckelemente können dabei, wie der Sicherheitsfaden einer Banknote, alphanumerische Zeichen beinhalten. Diese können zweckmäßig durch Aussparungen im Druck erzeugt sein.

In einer besonders vorteilhaften Weiterbildung der Erfindung ist über die großflächige zweite Drucklage des Sicherheitsdruckes eine dritte Drucklage aufgebracht, die aus einer für das unbewaffnete Auge transparenten, fluoreszierenden Farbe besteht, und die das Muster der ersten Drucklage teilweise überdeckt. In den überdeckten Bereichen ist ein Wandereffekt an dem Muster der ersten Drucklage dann nicht mehr erkennbar. Auf diese Weise läßt sich in einfacher Weise die Stärke des erzeugten Sicherheitsmerkmales erhöhen, indem die erste Drucklage einerseits Bereiche aufweist, die einen Wandereffekt zeigen und andererseits Bereiche, die dies nicht tun.

Vorteilhaft ist über die großflächige zweite oder ggf. über die dritte Drucklage eine Deckschicht mit einer zur Betrachtungsseite hin hochglänzenden Oberfläche aufgebracht.

Der erfindungsgemäße Sicherheitsdruck zeigt einen betrachtungswinkelabhängigen Wandereffekt, wobei das durch die zweite Drucklage gebildete Muster in Draufsicht in der Ebene des mit der ersten Drucklage realisierten Designdrucks oder sogar darüber zu liegen scheint, während bei Betrachtung der Datenträgeroberfläche unter einem Winkel das in der zweiten Drucklage realisierte Element unter den Designdruck in der ersten Drucklage "wandert", milchig wird und nahezu ganz verschwindet. Dieser Wandereffekt hat die vorteilhafte Eigenschaft, daß er bei fototechnischem Kopieren des erfindungsgemäßen Datenträgers verloren geht. Ein erfindungsgemäßer Datenträger ist entsprechend sehr fälschungssicher.

Unter Bezugnahme auf die Zeichnung wird ein Ausführungsbeispiel der Erfindung nachfolgend näher erläutert.

Es zeigen:
- Fig. 1: einen Querschnitt durch den Aufbau eines erfindungsgemäßen Datenträgers,
- Fig. 2: eine Veranschaulichung des Zusammenwirkens der verschiedenen Drucklagen bei Betrachtung eines erfindungsgemäßen Datenträgers unter einem Winkel und
- Fig. 3: das Erscheinungsbild der in den Drucklagen erzeugten Druckelemente bei Betrachtung in Draufsicht.

Fig. 1 veranschaulicht in Explosionsdarstellung den Aufbau eines erfindungsgemäßen Datenträges 100 aus mehreren Schichten, die vor ihrem Zusammenfügen zu einem fertigen Datenträger gezeigt sind; die dargestellten Maße und Proportionen sind dabei nicht maßstäblich.

Auf einer Kernschicht 10 des Datenträgers 100 liegt zu der durch einen Pfeil angedeuteten Betrachtungsseite hin eine Zwischenschicht 20, auf der wiederum eine Deckschicht 30 ausgebildet ist. Auf der anderen Seite der Kernschicht 10 sind weitere Schichten ausgebildet, die hier zusammenfassend als Rückseite 40 bezeichnet werden.

Der Datenträger 100 stellt bevorzugt eine Ausweiskarte, etwa eine Kredit, Bank-, Barzahlungs- oder Berechtigungskarte, einen Personalausweis oder eine Paßpersonalisierungsseite dar. Der Datenträger 100 kann auch eine Chipkarte, etwa im IC-Karten- oder im SIM-Format, oder Teil eines Buchdeckels, etwa eines Paßbuchdeckels, sein. Der Datenträger 100 ferner auch ein auf einer Trägerschicht angeordnetes Transferelement zum Aufbringen auf eine Ausweiskarte oder dergleichen darstellen.

Alle Schichten 10, 20, 30, 40 liegen bestehen aus Kunststoffen, wie sie aus der Fertigung von Chip- oder Ausweiskarten her bekannt sind, insbesondere Polyester, Polykarbonat oder Mischungen davon, und liegen zur Verarbeitung zweckmäßig in Folienform vor. Grundsätzlich bestehen hinsichtlich der in Frage kommenden Materialien jedoch keine Einschränkungen, sofern sie die sich aus nachfolgendem ergebenden Eigenschaften aufweisen und für den jeweils beschriebenen Zweck geeignet sind.

Die Kernschicht 10 ist vorzugsweise opak ausgeführt. Sie kann intern ihrerseits aus einer Folge von Schichten bestehen, die bestimmte gewünschte Eigenschaften für den Datenträger 100 herbeiführen, beispielsweise hinsichtlich Elastizität. Die Kernschicht 10 hat typischerweise eine Dicke von 50 bis 500 µm. Die Zwischenschicht 20 ist grundsätzlich optional und kann auch gänzlich entfallen. Wo vorhanden ist sie transparent und hat eine Höhe zwischen 0 und 250 µm. Praktisch ist für den Datenträger 100 typischerweise eine maximale Gesamtdicke vorgegeben, durch die der Spielraum für die Dicke einer möglichen Zwischenschicht 20 in der Regel stark eingeengt wird und häufig überhaupt keine Zwischenschicht 20 möglich ist.

Wie die Kernschicht 10 kann sie, etwa zur Erzielung bestimmter gewünschter Eigenschaften, intern aus mehreren Teilschichten bestehen. Die Deckschicht 30 ist ebenfalls transparent und besitzt zur Betrachtungsseite hin vorzugsweise eine hochglänzende Oberfläche; sie hat eine Stärke von typischerweise 50 bis 250 µm. Die Schichtfolge der Rückseite 40 ist in der Regel in grundsätzlich gleicher Weise wie die Schichtfolge zur Betrachtungsseite hin ausgeführt und besitzt beispielsweise eine transparente Zwischenschicht und eine darüber angeordnete rückseitig abschließende Deckschicht. Ohne weiteres kann die Schichtenfolge der Rückseite 40 jedoch auch von der Schichtenfolge zur Betrachtungsseite hin abweichen und etwa, wie in Fig. 1 angedeutet, nur aus einer einzelnen Schicht bestehen.

Auf die zur Betrachtungsseite hingewandte Oberfläche 11 der Kernschicht 10 ist drucktechnisch, etwa durch Offsetdruck, eine erste Drucklage 15 eines Sicherheitsdruckes aufgebracht, die auf eine Skala von schlecht reflektierend für matte Oberflächen bis sehr gut reflektierend für spiegelnde wird eine zumindest mittel bis gut reflektierende Oberfläche 16 aufweist. Hierzu erfolgt die Aufbringung der ersten Drucklage 15 zweckmäßig unter Verwendung einer besonderen Farbe, die ein metallisches Reflexionsverhalten aufweist. In praktischen Versuchen wurde insbesondere eine UV-härtende Silberfarbe der Serie 770WL der Fa. SICPA verwendet.

Die erste Drucklage 15 besteht aus Druckelementen 17, die eine oder mehrere begrenzte kleine Teilflächen der gesamten Oberfläche 11 der Kernschicht 10 bedecken. Begrenzt bedeutet hierbei, daß die Teilflächen im Verhältnis zur gesamten Oberfläche 11 klein sind und an den Rändern einen deutlichen Helligkeitsunterschied zur Farbe der Oberfläche 11 aufweisen. Für die Größe der Druckelemente 17 gilt dabei, daß mit zunehmender Fläche die Wahrnehmbarkeit des angestrebten Wandereffektes abnimmt und mit abnehmender Größe die Erkennbarkeit.

In einer zweckmäßigen graphischen Gestaltung bildet die erste Drucklage 15, wie aus den Fig. 2 und 3 ersichtlich, einen Sicherheitsfaden nach, wie er von Banknoten her bekannt ist. Die Teilflächen haben dann die Form von Rechtecken, die in Form einer strichpunktierten Linie hintereinander plaziert sind. Die einzelnen Teilflächen oder Rechtecke können, wie in Fig. 3 an einem Rechteck angedeutet, ihrerseits graphische Muster 18, etwa alphanumerische Zeichen enthalten. Die Muster oder Zeichen werden zweckmäßig durch Aussparungen in den Teilflächen bzw. Rechtecken erzeugt. Die Rechtecke haben beispielsweise eine Breite b von 1 bis 2 mm bei einer Breite B des Datenträgers von 54 mm.

Auf die der Betrachtungsseite zugewandte Oberseite 21 der Zwischenschicht 20 wird eine zweite Drucklage 25 des Sicherheitsdrucks aufgebracht. Die zweite Drucklage 25 besitzt vorzugsweise eine schlecht bis mäßig reflektierende Oberfläche 26. Vorzugsweise bedeckt die zweite Drucklage 25 die gesamte zur Verfügung stehende Oberfläche 21 der Zwischenschicht 20 und bildet einen Designdruck. Die zweite Drucklage 25 kann beispielsweise als Guillochendruck ausgeführt sein. Ist eine Zwischenschicht 20 nicht vorhanden, wird die zweite Drucklage 25 des Sicherheitsdrucks einfach unmittelbar auf die erste Drucklage 15 aufgebracht.

In einer besonders bevorzugten Ausführungsform der Erfindung wird auf die zweite Drucklage 25 des Sicherheitsdrucks noch eine dritte Drucklage 27 aufgebracht. Die dritte Drucklage 27 ist geometrisch so gestaltet, daß sie die erste Drucklage 15 teilweise überlagert. Für die dritte Drucklage 27 wird eine für das bloße Auge nicht sichtbare, transparente Farbe verwendet. Zweckmäßig ist die Farbe fluoreszierend, um so ein weiteres nachprüfbares Sicherheitsmerkmal zu liefern. In praktischen Versuchen wurde insbesondere eine gängige UV-härtende transparente Farbe eingesetzt, wie sie etwa bei der Fa. SICPA erhältlich ist. Zwischen der zweiten Drucklage 25 und der dritten Drucklage 27 des Sicherheitsdrucks kann bedarfsweise eine vorzugsweise dünne, transparente - nicht gezeigte - Zwischenschicht vorgesehen sein, insbesondere wenn dies aus produktionstechnischen Gründen zweckmäßig ist.

Die in Fig. 1 explosionsartig dargestellten Schichten werden nach einem üblichen Verfahren zu einem Datenträger 100 verbunden. Das Verbinden kann beispielsweise durch eine von der Chipkartenherstellung her bekannte Laminiertechnik erfolgen. Ohne weiteres können jedoch auch andere Verbindungstechniken zum Einsatz kommen, insbesondere können einzelne oder alle Schichten auch miteinander verklebt werden.

Im fertigen Zustand erzeugen die Drucklagen 15, 25 und 27 des Sicherheitsdruckes, ohne an bestimmte Erklärungen hierfür gebunden zu sein, ein Sicherheitsmerkmal in Form eines Wandereffektes, der durch Aufsichten auf den Datenträger 100 aus unterschiedlichen Winkeln wahrnehmbar ist.

Fig. 2 veranschaulicht die Wahrnehmung des Sicherheitsdruckes bei Aufsicht auf den Datenträger 100 von der Betrachtungsseite unter einem Winkel gegen eine Lichtquelle. In diesem Fall ist die zweite Drucklage 25 des Sicherheitsdrucks, d.h. typischerweise der Designdruck, gut und klar erkennbar, während die in der ersten Drucklage 15 ausgebildeten Druckelemente 17 nur milchig oder gar nicht erkennbar sind. Die Druckelemente 17 der ersten Drucklage 15 scheinen zudem tendentiell unterhalb der zweiten Drucklage 25 oder in gleicher Ebene wie diese zu liegen.

Ausgenommen von dieser Wahrnehmung der Druckelemente 17 der ersten Drucklage 15 sind allerdings solche Druckelemente, über denen eine transparente, für den Betrachter nicht wahrnehmbare dritte Drucklage 27 ausgebildet ist. Diese überlagerten Druckelemente 17 der ersten Drucklage 15 erscheinen auch in Aufsicht unter einem Winkel im Gegenlicht kräftig und über die zweite Drucklage 25 aufgebracht.

Fig. 3 veranschaulicht das Erscheinungsbild desselben Datenträgers wie in Fig. 2 in lotrechter Draufsicht. In diesem Fall sind alle Druckelemente 17 der ersten Drucklage 15 sowie der in der zweiten Drucklage 25 ausgebildete Designdruck gleichermaßen deutlich erkennbar, wobei die Druckelemente 17 der ersten Drucklage 15 als über der zweiten Drucklage 25 liegend oder unmittelbar darauf aufgebracht erscheinen.

Das vom Betrachtungswinkel abhängige scheinbare vertikale Wandern der Druckelemente 17 der ersten Drucklage 15 zwischen den Positionen klar erkennbar auf dem Designdruck und schwach bis gar nicht erkennbar hinter dem Designdruck eignet sich als Sicherheitsmerkmal zum Nachweis der Echtheit eines damit ausgerüsteten Datenträgers 100. Dies gilt um so mehr, wenn zusätzlich eine dritte Drucklage 27 des Sicherheitsdruckes aufgebracht wurde und ein Teil der Druckelemente 17 der ersten Drucklage 15 damit von der scheinbaren, betrachtungswinkelabhängigen Wanderung ausgenommen ist. Der beschriebene Wandereffekt ist besonders gut unter bestimmten Betrachtungswinkeln wahrnehmbar und nimmt mit größer werdender Dicke der Zwischenschicht 20 zu. Geeignete Betrachtungswinkel sind vor allem, wie in Fig. 2 angedeutet, Betrachtungswinkel, unter denen direktes Licht einer Lichtquelle über die Oberfläche 16 der ersten Drucklage 15 auf das Auge des Betrachters gelenkt wird. Da besonders geeignete Betrachtungswinkel nicht ohne weiteres analytisch angegeben werden können, erfolgt die Prüfung des erfindungsgemäßen Echtheitsmerkmals praktisch, indem ein zu prüfende Datenträger 100 unter verschiedenen Winkeln betrachtet wird, um einen Wanderungseffekt zu erkennen.

## Patentansprüche

1. Mehrschichtiger Datenträger mit einer Kernschicht und einer Betrachtungsseite, der einen in zwei Drucklagen aufgebrachten Sicherheitsdruck aufweist, wobei die erste Drucklage (15) eine Teilfläche des Datenträgers bedeckt und zweite Drucklage (25) im Verhältnis zur ersten großflächig ausgeführt ist und vorzugsweise die gesamte Fläche des Datenträgers überdeckt, und die erste Drucklage (15) unterhalb der zweiten Drucklage (25) angeordnet ist wobei die erste Drucklage (15) eine reflektierende Oberfläche (16) besitzt und sie aus wenigstens einem Druckelement (17) besteht, das eine begrenzte Teilfläche der Oberfläche (11) der Kernschicht (10) bedeckt, die zweite Drucklage (25) einen Designdruck bildet, dessen Muster keine Wechselwirkung mit den Druckelementen (17) der ersten Drucklage (15) aufweist, **dadurch gekennzeichnet, daß** auf die zweite Drucklage (25) eine Deckschicht (30) aufgebracht ist, die eine hochglänzende Oberfläche (31) aufweist.

2. Datenträger nach Anspruch 1, **dadurch gekennzeichnet, daß** die Oberfläche (16) der ersten Drucklage (15) auf einer Skala, auf der eine matte Oberfläche als schlecht reflektierend und eine spiegelnde Oberfläche als sehr gut reflektierend eingestuft wird, zumindest mittel bis gut reflektiert.

3. Datenträger nach Anspruch 1, **dadurch gekennzeichnet, daß** die erste Drucklage (15) auf der Kernschicht (10) ausgebildet ist.

4. Datenträger nach Anspruch 1, **dadurch gekennzeichnet, daß** über die zweite Drucklage (25) eine dritte Drucklage (27) aufgedruckt ist, welche die Druckelemente der ersten Drucklage (15) teilweise überdeckt und aus einer transparenten, vorzugsweise fluoreszierenden Farbe besteht.

5. Datenträger nach Anspruch 1, **dadurch gekennzeichnet, daß** die Druckelemente (17) der ersten Drucklage (15) graphische Muster (18) aufweisen, die durch Freilassungen gebildet sind.

6. Datenträger nach Anspruch 1, **dadurch gekennzeichnet, daß** die zweite Drucklage (25) auf eine transparente Zwischenschicht (20) aufgedruckt ist, welche über die erste Drucklage (15) aufgebracht ist

7. Datenträger nach Anspruch 1, **dadurch gekennzeichnet, daß** die dritte Drucklage (27) aus einer UV-härtenden Farbe besteht, die im Siebdruck aufgebracht wird.

## Claims

1. A multilayer data carrier with a core layer and a viewing side having a security print applied in two printing arrangements, wherein the first printing arrangement (15) covers a partial area of the data carrier, and second printing arrangement (25) is of large-area execution in relation to the first and preferably covers the total area of the data carrier, and the first printing arrangement (15) is disposed below the second printing arrangement (25), wherein the first printing arrangement (15) possesses a reflective surface (16) and it consists of at least one print element (17) which covers a limited partial area of the surface (11) of the core layer (10), the second printing arrangement (25) forms a design print whose pattern has no interaction with the print elements (17) of the first printing arrangement (15), **characterized in that** there is applied to the second printing arrangement (25) a cover layer (30) which has a high-gloss surface (31).

2. The data carrier according to claim 1, **characterized in that** the surface (16) of the first printing arrangement (15) is at least moderately to highly reflective, on a scale on which a matt surface is rated poorly reflective and a mirror surface very highly reflective.

3. The data carrier according to claim 1, **characterized in that** the first printing arrangement (15) is formed on the core layer (10).

4. The data carrier according to claim 1, **characterized in that** there is printed over the second printing arrangement (25) a third printing arrangement (27) which partially covers the print elements of the first printing arrangement (15) and consists of a transparent, preferably fluorescent ink.

5. The data carrier according to claim 1, **characterized in that** the print elements (17) of the first printing arrangement (15) have graphic patterns (18) which are formed by blank areas.

6. The data carrier according to claim 1, **characterized in that** the second printing arrangement (25) is printed on a transparent interlayer (20) which is applied over the first printing arrangement (15).

7. The data carrier according to claim 1, **characterized in that** the third printing arrangement (27) consists of a UV-curing ink which is applied by screen printing.

## Revendications

1. Support de données multicouche comportant une couche noyau et un côté de visionnement, qui présente une impression de sécurité appliquée en deux strates d'impression, la première strate d'impression (15) recouvrant une surface partielle du support de données et la deuxième strate d'impression (25) étant réalisée sur une grande surface par rapport à la première et recouvrant de préférence toute la superficie du support de données, et la première strate d'impression (15) étant agencée en dessous de la deuxième strate d'impression (25), la première strate d'impression (15) possédant une surface réfléchissante (16) et consistant en au moins en un élément d'impression (17) qui recouvre une surface partielle limitée de la surface (11) de la couche noyau (10), la deuxième strate d'impression (25) constituant une impression design dont le motif ne présente pas d'interaction avec les éléments d'impression (17) de la première strate d'impression (15), **caractérisé en ce qu'**il est appliqué sur la deuxième strate d'impression (25) une couche de recouvrement (30) qui présente une surface (31) très brillante.

2. Support de données selon la revendication 1, **caractérisé en ce que**, sur une échelle sur laquelle une surface mate est classifiée comme faiblement réfléchissante et une surface miroitante est classifiée comme très fortement réfléchissante, la surface (16) de la première strate d'impression (15) réfléchit au moins moyennement à fortement.

3. Support de données selon la revendication 1, **caractérisé en ce que** la première strate d'impression (15) est réalisée sur la couche noyau (10).

4. Support de données selon la revendication 1, **caractérisé en ce qu'**il est imprimé par-dessus la deuxième strate d'impression (25) une troisième strate d'impression (27) qui recouvre partiellement les éléments d'impression de la première strate d'impression (15) et consiste en une encre transparente, de préférence fluorescente.

5. Support de données selon la revendication 1, **caractérisé en ce que** les éléments d'impression (17) de la première strate d'impression (15) présentent des motifs graphiques (18) qui sont constitués par des omissions.

6. Support de données selon la revendication 1, **caractérisé en ce que** la deuxième strate d'impression (25) est imprimée sur une couche intermédiaire transparente (20) qui est appliquée par-dessus la première strate d'impression (15).

7. Support de données selon la revendication 1, **caractérisé en ce que** la troisième strate d'impression (27) consiste en une encre durcissant par UV qui est appliquée par sérigraphie.
